# FASCICULE DE BREVET EUROPEEN

(11) **EP 1 033 548 B1**
(45) Date de publication et mention de la délivrance du brevet: **24.04.2002**
(21) Numéro de dépôt: 00200288.9
(22) Date de dépôt: 28.01.2000
(51) Int. Cl.: F41A 9/56, F41A 15/14

(54) **Arme à feu avec éjection vers l'avant ou reportée vers l'avant de l'arme**
Feuerwaffe mit Auswurf oder Umlenkung der Hülsen in Richtung Waffenvorderseite
Fire arm with forward ejection or deflection of the cartridges

(30) Priorité: 04.03.1999 BE 9900155
(43) Date de publication de la demande: 06.09.2000
(73) Titulaire: FN HERSTAL, société anonyme, 4040 Herstal (BE)
(72) Inventeur: Denuit, Charles, 4452 Juprelle (BE)
(74) Mandataire: Donné, Eddy

(56) Documents cités:
- EP-A- 0 717 255
- FR-A- 761 171
- GB-A- 222 784
- US-A- 4 676 017

## Description

L'invention concerne une arme à feu, à cycle automatique ou manuel, avec éjection de la douille vers l'avant ou reportée vers l'avant de l'arme, et comprenant une carcasse, un canon monté sur cette carcasse et possédant une chambre de tir et des pièces mobiles déplaçables vers l'arrière par rapport à la carcasse lors du recul, les pièces mobiles comprenant un extracteur pour entraîner une douille lors du recul et un élément de fermeture de la chambre de tir, l'arme à feu comprenant en outre un dispositif d'éjection avec un éjecteur dans cette pièce de fermeture et des moyens de guidage pour la douille permettant le passage de la douille lors du recul des pièces mobiles et donc l'extraction, mais basculant cette douille lors de l'éjection.

L'invention concerne spécialement de telles armes dites "bull pup" à course des pièces mobiles intégrées dans la crosse.

L'éjection de la douille étant avancée et la douille défléchie dans la direction la plus opportune moyennant un déflecteur en sortie du canal d'éjection, le risque d'interférence de la trajectoire d'éjection de la douille avec le tireur, notamment son visage, est supprimé.

De telles armes présentent l'avantage qu'elles sont ambidextres et donc compatibles aussi bien avec les tireurs gauchers qu'avec les tireurs droitiers.

Une arme à feu connu du genre susdit est décrite dans le brevet européen no. 0.717.255.

Dans cet arme, les moyens de guidage du dispositif d'éjection sont constitués d'une bascule d'éjection montée d'une manière pivotante autour d'un axe et comprenant une partie de guidage pourvue d'un passage pour une douille, cette bascule d'éjection basculant entre une position inférieure dans laquelle l'entrée de son passage se trouve dans la trajectoire de la douille lors du retour en avant des pièces mobiles et une position supérieure, un poussoir étant prévu pour éjecter la douille du passage lorsque la bascule d'éjection se rapproche de sa position supérieure, ce poussoir étant de préférence solidaire d'une des pièces mobiles.

Il arrive dans ces armes, qu'au moment où la douille est basculée pour être éjectée vers l'avant, l'extracteur continue d'accrocher la douille par sa gorge, empêchant ainsi une éjection normale et une nouvelle alimentation.

L'invention a pour but d'éviter cet inconvénient et d'assurer que l'extracteur lâche la douille lorsqu'elle est basculée.

Dans ce but, l'arme comprend un levier monté à côté de l'extracteur de manière pivotante sur une des autres pièces mobiles, ce levier étant pourvu d'une came excentrique coopérant avec l'extracteur monté de manière basculante, de sorte que lors d'un pivotement du levier, cette came peut faire basculer l'extracteur et le faire ainsi lâcher prise de la douille, la carcasse étant pourvue d'au moins une butée de commande située dans la trajectoire du levier lors du mouvement avant des pièces mobiles causant, lors de ce mouvement, le pivotement susdit du levier au moment où la douille doit être dégagée de l'extracteur.

Le levier peut être monté de manière pivotante sur la glissière.

De préférence, des moyens sont prévus pour remettre après le pivotement susdit le levier dans une position dans laquelle la came laisse retourner l'extracteur dans sa position avant son basculement.

Les moyens susdits pour remettre le levier peuvent comprendre un ressort de rappel agissant sur le levier.

Ces moyens peuvent également comprendre une butée de retour, fixe par rapport à la carcasse, située plus en avant que la butée de commande susdite.

Pour plus de clarté, un exemple de mise en oeuvre de l'invention est décrit ci-après à titre illustratif et non restrictif, référence étant faite aux dessins annexés, dans lesquels:
la figure 1 est une vue latérale schématique d'une partie d'une arme selon l'invention;
la figure 2 est une vue en élévation selon la flèche F2 indiquée à la figure 1;
la figure 3 est une coupe longitudinale de la partie de l'arme de la figure 1, mais se rapportant à une autre position, c'est-à-dire au moment de l'éjection;
les figures 4 à 10 montrent à échelle agrandie une partie de la coupe de la figure 3, mais se rapportant successivement à différentes phases de l'extraction et de l'éjection de la douille.

Les figures 1 à 3 montrent une partie d'un fusil à prise de gaz et verrouillage rotatif comprenant une carcasse 1, un canon 2 monté sur cette carcasse 1 et pourvu à l'arrière d'une chambre de tir 3 et un nombre de pièces mobiles 4 qui se déplacent vers l'arrière lors du recul.

Parmi ces pièces mobiles 4 se trouvent la glissière 5, le verrou 6 pourvu à l'avant d'un élément de fermeture 7 fermant la chambre 3 lors du tir, l'extracteur 8 et le percuteur 9.

Cet extracteur 8 pivote sur la glissière 5 autour d'un axe transversal 8', un ressort 10 agissant sur l'extrémité arrière poussant cet extracteur 8 dans sa position d'extraction représentée à la figure 3.

Une came 11, montée sur un levier 12 déclencheur, coopère avec la partie arrière de cet extracteur 8 et peut le faire pivoter à l'encontre du ressort 10.

Ce levier 12 est arrangé sur la glissière 5, et comprend un axe transversal 13 pivotant dans cette glissière 5. Un ressort 14 de rappel, qui est par exemple monté entre une partie de la glissière en une partie aplatie de l'axe 13, exerce un couple de rappel sur cet axe 13 lors de sa rotation.

La came 11 est située sur une extrémité de l'axe 13.

Ce levier 12 comprend un bras supérieur 15 et un bras inférieur 16 faisant un angle obtus entre eux, ces deux bras coopérant, lors du mouvement de la glissière 5, avec des butées qui se trouvent sur la carcasse 1, c'est-à-dire d'avant en arrière, une butée de retour inférieure 17, une butée de commande supérieure 18 et une paire de butées de guidage 19 et 20.

L'extracteur 8 est de construction classique et son extrémité avant forme un crochet 21 pouvant engager la gorge d'une douille 22, d'une cartouche tirée ou non, se trouvant dans la chambre de tir 3, tel que représenté plus en détail à la figure 4.

Ces butées 17 à 20 sont situées à tel endroit que, lorsque l'extracteur 8 doit lâcher une douille 22 extraite pour permettre l'éjection, le levier 12 est pivoté de telle manière que la came 11 fait pivoter l'extracteur 8, comme il sera expliqué en détail plus loin.

La partie de fermeture 7 susdite du verrou 6 présente une face antérieure 23 et est traversée par une ouverture axiale 24 pour le percuteur 9.

Pour l'éjection, un dispositif d'éjection est prévu comprenant un éjecteur, constitué par un poussoir 25 à ressort 26, et monté dans une ouverture 27 dans la partie de fermeture 7, le ressort 26 poussant le poussoir 25 vers l'extérieur.

Outre l'éjecteur 25,26 susdit, le dispositif d'éjection comprend des moyens de guidage formés par une bascule d'éjection 28 et montés à l'arrière de la chambre 3. Cette bascule 28 pivote par rapport à la carcasse 1 autour d'un axe transversal 29 entre une position inférieure représentée à la figure 3 et une position supérieure représentée à la figure 1.

La bascule d'éjection 28 comprend une partie de guidage 30 traversée par un passage 31 pour la douille 22.

Dans la position inférieure, l'entrée du passage 31 qui est dirigé obliquement vers le haut, se trouve sur la trajectoire de la douille 22 lors du retour en avant des pièces mobiles 4.

Dans la position supérieure, la partie de guidage 30 se trouve au-dessus de la trajectoire de la douille 22, cette douille 22 pouvant passer en-dessous de cette partie de guidage 30 lors du recul et donc de l'extraction de la douille 22.

Dans cette position supérieure, le passage 31 débouche sur un tube d'éjection 32 monté sur la carcasse 1, au-dessus du canon 2.

Afin de pouvoir éjecter une douille 22 en dehors du passage 31, un poussoir 33 est monté sur la glissière 5.

L'extraction et l'éjection vers l'avant d'une douille 22 dans l'arme décrite ci-devant se font en principe d'une manière connue, telle que décrite par exemple dans le brevet européen no. 0.717.255. Cette extraction et éjection ne seront donc décrites ci-après que dans la mesure nécessaire pour comprendre l'invention et donc dans la mesure où elles diffèrent de ce qui est connu.

Au moment du tir, les pièces mobiles 4 se trouvent dans leur position avant et elles reculent par le tir.

Pendant le mouvement de recul des pièces mobiles 4, le crochet 21 de l'extracteur 8 engage la gorge de la douille 22.

Par la position rapprochée de l'éjecteur 25,26 par rapport à l'extracteur 8, l'éjecteur 25,26 n'excerce pas de couple significatif sur la douille 22 qui reste ainsi maintenue dans sa position contre la face antérieure 23 de l'élément de fermeture 7 pendant le recul complet des pièces mobiles 4.

Au début du recul, le bras supérieur 15 du levier 12 est en contact avec la butée de retour 17, et le levier 12 se trouve dans sa position représentée à la figure 4.

La came 11 n'agit pas sur l'extracteur 8 qui demeure dans sa position d'extraction.

A un certain moment, le bras inférieur 16 vient en contact avec la butée de commande 18 qui se trouve plus bas et plus en arrière par rapport à la butée de retour 17, sur la trajectoire du bras 16, ce bras 16 étant alors obligé de pivoter vers la position représentée à la figure 5 afin de passer cette butée de commande 18.

Passé cette butée, le levier 12 pivote sous l'effet du ressort de rappel 14 vers une position de repos.

A la fin du recul, c'est le bras supérieur 15 qui vient en contact avec la butée de guidage 19 inférieure et qui est guidé entre les butées de guidage 19 et 20. Oscillations éventuelles du levier 12 sont arrêtées et le levier 12 est forcé dans la position représentée à la figure 6.

Après le recul, la douille 22 revient vers l'avant, toujours entraînée par l'extracteur 8 et les autres pièces mobiles 4 et toujours dans sa position en contact avec la face antérieure 23 susdite.

Dès la sortie de l'entonnoir formé par les butées de guidage 19 et 20, le levier 12 retourne à sa position de repos sous l'effet du ressort de rappel 14.

La trajectoire que l'extrémité du bras inférieur 16 suit ensuite lors du mouvement de retour susdit traverse la butée de commande 18, et lorsque ce bras 16 bute de nouveau contre la butée de commande 18, le levier 12 est obligé de pivoter dans le sens indiqué aux figures 7 à 9 par la flèche 34, au fur et à mesure que le levier 12 est avancé avec la glissière 5.

Il est évident que lorsque le levier 12 pivote, la came 11 fait un mouvement circulaire autour de l'axe de pivotement du levier 12.

Au cours des pivotements du levier 12 susdits lors du recul ainsi qu'au cours du pivotement entre sa position représentée à la figure 6 et sa position représentée à la figure 7, la came n'exerce aucune action positive sur l'extracteur 8.

Entre le moment où l'extracteur 8 et les autres pièces mobiles 4 se trouvent dans la position représentée à la figure 7 et le moment où l'extracteur 8 et ces pièces 4 se trouvent dans la position représentée à la figure 8, la douille 22 entre dans le passage 31 de la bascule d'éjection 28 qui se trouve entretemps dans sa position inférieure telle que représentée à la figure 3.

La bascule d'éjection 28 force la douille 22 à pivoter vers le haut jusqu'à ce que l'action conjugée résultant des géométries de l'avant de l'extracteur et du poussoir 25 d'éjecteur, assure normalement un dégagement de la douille 22 de l'extracteur 8, tel que représenté à la figure 8.

En même temps, par le pivotement du levier 12, la came 11 repousse la partie arrière de l'extracteur 8, causant son pivotement comme représenté aux figures 8 et 9.

L'extracteur 8 a été pivoté au maximum lorsque le levier 12 se trouve dans la position représentée à la figure 8, assurant que le dégagement susdit de la douille 22 soit garanti et complet.

Dès ce moment, la douille 22 est guidée par la bascule d'éjection 28 qu'actuellement les pièces mobiles 4 vont repousser dans sa position supérieure, après quoi la douille 22 est repoussée vers l'avant en dehors du passage 31 et dans le tube d'éjection 32 par le poussoir 33 qui est entraîné par les pièces mobiles 4.

Pendant le retour des pièces mobiles 4 vers l'avant et donc la remontée et l'éjection de la douille 22, l'alimentation classique de la cartouche suivante est réalisée.

Avant que ces pièces mobiles 4 n'atteignent leur position avant, le levier 12 est à nouveau pivoté en sens contraire à celui indiqué par la flèche 34. De ce fait la came 11 diminue la pression sur l'extracteur 8 et ce dernier commence à retourner à sa position d'extraction originale sous l'action du ressort 10.

Il n'est pas certain qu'une fois passé la butée de commande 18, le pivotement de retour susdit du levier 12 puisse avoir lieu sous le seul effet du ressort de rappel 14.

D'une part, le pivotement dû à l'effet de la butée de commande 18 est relativement grand, et, d'autre part, le levier 12 peut se coincer puisqu'il pivote encore un peu après le pivotement maximal de l'extracteur.

La butée de retour 17 sert à assurer le retour du levier 12 à une position dans laquelle la came 11 ne retient plus l'extracteur 8 en position pivotée.

Vers la fin du mouvement de retour des pièces mobiles 4, le bras supérieur 14 bute contre la butée de retour 17, tel que représenté à la figure 10.

La butée de retour 17, force ainsi le levier 12 de retourner à sa position de départ représentée à la figure 4 dans laquelle la came 11 n'exerce plus de pression sur l'extracteur 8 après quoi le cycle décrit ci-devant peut recommencer.

Le levier 12 a pour résultat que l'extracteur 8 lâche d'une manière absolument sûre la douille 22 au moment où elle doit être effectivement éjectée, telle que définie par les revendications.

Il est évident que de nombreuses modifications peuvent être apportées à l'exemple décrit ci-devant, sans pour autant sortir du cadre de l'invention.

En particulier, le canon 2 ne doit pas nécessairement être fixe par rapport à la carcasse 1. L'invention est par exemple applicable à une arme à feu du type à canon mobile.

L'arme ne doit pas nécessairement être pourvue des butées de guidage 19 et 20 et même la butée de retour 17 pourrait éventuellement être omise dans le cas où le ressort de rappel 14 peut assurer le retour du levier 12 à sa position de départ à la fin du retour en avant des pièces mobiles 4.

## Revendications

1. Arme à feu, à cycle automatique ou manuel, avec éjection de la douille (22) vers l'avant ou reportée vers l'avant de l'arme, et comprenant une carcasse (1), un canon (2) monté sur cette carcasse (1) et possédant une chambre de tir (3) et des pièces mobiles (4) déplaçables vers l'arrière par rapport à la carcasse (1) lors du recul, les pièces mobiles (4) comprenant un extracteur (8) pour entraîner une douille (22) lors du recul et un élément de fermeture (7) de la chambre de tir (3), l'arme à feu comprenant en outre un dispositif d'éjection avec un éjecteur (25,26) dans cet élément de fermeture (7) et des moyens de guidage pour la douille (22) permettant le passage de la douille (22) lors du recul des pièces mobiles (4) et donc l'extraction, mais basculant cette douille (22) lors de l'éjection, **caractérisée en ce que** cette arme comprend un levier (12) monté à côté de l'extracteur (8) de manière pivotante sur une des autres pièces mobiles (4), ce levier (12) étant pourvu d'une came (11) excentrique coopérant avec l'extracteur (8) monté de manière basculante, de sorte que lors d'un pivotement du levier (12) cette came (11) peut faire basculer l'extracteur (8) et le faire ainsi lâcher prise de la douille (22), la carcasse (1) étant pourvue d'au moins une butée de commande (18) située dans la trajectoire du levier (12) lors du mouvement avant des pièces mobiles (4) causant, lors de ce mouvement, le pivotement susdit du levier (12) au moment où la douille (22) doit être dégagée de l'extracteur (8).

2. Arme à feu selon la revendication 1, **caractérisée en ce que** le levier (12) est monté de manière pivotante sur la glissière (5).

3. Arme à feu selon la revendication 1 ou 2, **caractérisée en ce que** des moyens sont prévus pour remettre après le pivotement susdit le levier (12) dans une position dans laquelle la came (11) laisse retourner l'extracteur (8) dans sa position avant son basculement.

4. Arme à feu selon la revendication 3, **caractérisée en ce que** les moyens susdits pour remettre le levier (12) comprennent un ressort de rappel (14) agissant sur le levier (12).

5. Arme à feu selon la revendication 3 ou 4, **caractérisée en ce que** les moyens susdits pour remettre le levier (12) comprennent une butée de retour (17) fixe par rapport à la carcasse (1), située plus en avant que la butée de commande (18).

6. Arme à feu selon la revendication 5, **caractérisée en ce qu'**au moins une butée de guidage (19,20) fixe par rapport à la carcasse (1) et pouvant coopérer avec le levier (12) à la fin du recul des pièces mobiles (4) est prévue.

7. Arme à feu selon la revendication 5 ou 6, **caractérisée en ce que** le levier (12) comprend deux bras (15 et 16) faisant un angle obtus entre eux, le bras supérieur (15) coopérant avec la butée de retour (17), le bras inférieur (16) coopérant avec la butée de commande (18).

8. Arme à feu selon l'une ou l'autre des revendications précédentes, **caractérisée en ce que** les moyens de guidage du dispositif d'éjection sont constitués d'une bascule d'éjection (28) montée d'une manière pivotante autour d'un axe (29) et comprenant une partie de guidage (30) pourvue d'un passage (31) pour une douille (22), cette bascule d'éjection (28) basculant entre une position inférieure dans laquelle l'entrée de son passage (31) se trouve dans la trajectoire de la douille (22) lors du retour en avant des pièces mobiles (4) et une position supérieure, un poussoir (33) étant pourvu pour éjecter la douille (22) du passage (31) lorsque la bascule d'éjection (28) se rapproche de sa position supérieure, ce poussoir (33) étant de préférence solidaire d'une des pièces mobiles (4).

9. Arme à feu selon l'une ou l'autre des revendications précédentes, **caractérisée en ce que** l'éjecteur (25,26) est monté sur la partie de fermeture (7) à proximité de l'extracteur (8) de manière à ce qu'il n'exerce pas un couple significatif sur une douille (22) prise par l'extracteur (8).

10. Arme à feu selon la revendication 9, **caractérisée en ce que** l'éjecteur (25,26) comprend un poussoir (25) à ressort (26) monté dans une ouverture (27) dans la partie de fermeture (7).

## Patentansprüche

1. Feuerwaffe mit automatischem bzw. manuellem Zyklus, mit Auswurf oder Umlenkung der Hülse (22) in Richtung Waffenvorderseite, bestehend aus einem Gestell (1), einem auf diesem Gestell (1) befestigten Lauf (2), versehen mit einer Patronenkammer (3) und beweglichen Teilen (4), die beim Rückstoss in Bezug auf das Gestell nach hinten verschiebbar sind, wobei die beweglichen Teile einen Extraktor (8) zum Mitführen einer Hülse (22) beim Rückstoss und ein Verschlusselement (7) der Patronenkammer (3) umfassen, und die Feuerwaffe außerdem eine Auswurfvorrichtung mit einem Patronenauswerfer (25, 26) in diesem Verschlusselement (7) sowie Mittel zum Lenken der Hülse (22) besitzt, die den Durchgang der Hülse (22) beim Rückstoss der beweglichen Teile (4) und somit die Extraktion ermöglichen, aber die diese Hülse beim Auswurf kippen, **dadurch gekennzeichnet, dass** diese Waffe einen Hebel (12) aufweist, der neben dem Extraktor (8) drehbar auf einem der anderen beweglichen Teile (4) befestigt ist, dass dieser Hebel (12) mit einer exzentrischen Nocke (11) versehen ist, die mit dem kippend befestigten Extraktor (8) zusammenarbeitet, so dass bei einer Drehung des Hebels (12) diese Nocke (11) ein Kippen des Extraktors (8) bewirken und diesen so zum Freigeben der Hülse (22) veranlassen kann, und dass das Gestell (1) mit mindestens einem Betätigungsanschlag (18) versehen ist; der sich während der Vorwärtsbewegung der beweglichen Teile(4) im Trajekt des Hebels (12) befindet und bei dieser Bewegung die oben beschriebene Drehung des Hebels (12) in dem Moment veranlasst, wo die Hülse (22) vom Extraktor (8) freigegeben werden muss.

2. Feuerwaffe gemäß Anspruch 1, **dadurch gekennzeichnet, dass** der Hebel (12) drehbar auf der Schiene (5) befestigt ist.

3. Feuerwaffe gemäß Anspruch 1 oder 2, **dadurch gekennzeichnet, dass** Mittel vorgesehen sind, um nach der oben erwähnten Drehung den Hebel (12) in eine Position zu bringen, in der die Nocke (11) den Extraktor (8) in seine Position vor dem Kippen zurückkehren lässt.

4. Feuerwaffe gemäß Anspruch 3, **dadurch gekennzeichnet, dass** die oben erwähnten Mittel zum Zurückbringen des Hebels (12) eine auf den Hebel (12) wirkende Rückzugsfeder (14) umfassen.

5. Feuerwaffe gemäß Anspruch 3 oder 4, **dadurch gekennzeichnet, dass** die oben erwähnten Mittel zum Zurückbringen des Hebels (12) einen im Hinblick auf das Gestell (1) fixierten Umlenkanschlag (15) umfassen, der sich weiter vorn als der Betätigungsanschlag (18) befindet.

6. Feuerwaffe gemäß Anspruch 5, **dadurch gekennzeichnet, dass** mindestens ein im Hinblick auf das Gestell (1) fixierter Führungsanschlag (19, 20) vorgesehen ist, der am Ende des Rückstoßes der beweglichen Teile (4) mit dem Hebel (12) zusammenarbeiten kann.

7. Feuerwaffe gemäß Anspruch 5 oder 6, **dadurch gekennzeichnet, dass** der Hebel (12) zwei Arme (15, 16) aufweist, die einen stumpfen Winkel züeinander bilden, wobei der obere Arm (15) mit dem Umlenkanschlag (17) und der untere Arm (16) mit dem Betätigungsanschlag (18) zusammenarbeitet.

8. Feuerwaffe gemäß irgendeinem der vorhergehenden Ansprüche, **dadurch gekennzeichnet, dass** die Führungsmittel der Auswurfvorrichtung aus einer Auswurfkippvorrichtung (28) bestehen, die drehbar um eine Achse (29) angeordnet ist und ein mit einem Durchgang (31) für eine Hülse (22) versehenen Führungsteil umfasst, diese Auswurfkippvorrichtung (28) zwischen einer unteren Position, in der sich der Eingang des Durchgangs (31) bei der Rückkehr nach vorn der beweglichen Teile (4) im Trajekt der Hülse (22) befindet, und einer oberen Position hin und her schwenkt, wobei ein Drücker (33) vorgesehen ist, um die Hülse (22) aus dem Durchgang (31) heraus zu schieben, wenn sich die Auswurfvorrichtung (28) der oberen Position nähert, und dieser Drücker (33) vorzugsweise aus einem Stück mit einem der beweglichen Teile (4) ist.

9. Feuerwaffe gemäß irgendeinem der vorhergehenden Ansprüche, **dadurch gekennzeichnet, dass** der Patronenauswerfer (25, 26) auf dem Verschlussteil (7) in der Nähe des Extraktors (8) in einer Weise befestigt ist, dass er kein wesentliches Moment auf eine vom Extraktor (8) erfasste Hülse (22) ausübt.

10. Feuerwaffe gemäß Anspruch 9, **dadurch gekennzeichnet, dass** der Patronenauswerfer (25, 26) einen durch eine Feder (26) betätigten Drücker (25) umfasst, der in einer Öffnung (27) im Verschlussteil (7) angebracht ist.

## Claims

1. Fire arm with an automatic or manual cycle, with forward ejection of the cartridge casing (22) or forward deflection, comprising a frame (1), a barrel (2) mounted on said frame (1) and containing a fire chamber (3) and moving parts (4) which can be moved backward in relation to the frame (1) during the recoil, whereby the moving parts (4) contain an extractor (8) to drag along a cartridge casing (22) during the recoil and a closing element (7) for the fire chamber (3), whereby the fire arm further comprises an ejection device with an ejector (25,26) in this closing element (7) and guiding means for the cartridge casing (22), enabling the cartridge casing (22) to pass through during the recoil of the moving parts (4) and thus to be extracted, but tilting said cartridge casing (22) during the ejection, **characterised in that** the fire arm comprises a lever (12) mounted next to the extractor (8) in a revolving manner on one of the other moving parts (4), whereby this lever (12) is provided with an eccentric cam (11) working in conjunction with the extractor (8) mounted in a tilting manner, such that, when said lever (12) revolves, said cam (11) can make the extractor (8) tilt and thus make it release the cartridge casing (22), whereby the frame (1) is equipped with at least one control stop (18) situated in the trajectory of the lever (12) during the forward movement of the moving parts (4), making said lever (12) tilt during this movement at the time when the extractor (8) must release the cartridge casing (22).

2. Fire arm according to claim 1, **characterised in that** the lever (12) is mounted in a revolving manner on the recoil slide (5).

3. Fire arm according to claim 1 or 2, **characterised in that** means are provided to put the lever (12) back into a position, after said revolution of the latter, in which the cam (11) lets the extractor (8) return into the position in which it was before being tilted.

4. Fire arm according to claim 3, **characterised in that** the above-mentioned means to put the lever (12) back comprise a return spring (14) acting on the lever (12).

5. Fire arm according to claim 3 or 4, **characterised in that** the above-mentioned means to put the lever (12) back comprise a return stop (17) which is fixed in relation to the frame (1), situated more to the front than the control stop (18).

6. Fire arm according to claim 5, **characterised in that** at least one guiding stop (19,20) is provided which is fixed in relation to the frame (1) and which can work in conjunction with the lever (12) at the end of the recoil of the moving parts (4).

7. Fire arm according to claim 5 or 6, **characterised in that** the lever (12) comprises two arms (15 and 16) forming an obtuse angle between them, whereby the top arm (15) works in conjunction with the return stop (17) and the lower arm (16) works in conjunction with the control stop (18).

8. Fire arm according to any of the preceding claims, **characterised in that** the guiding means of the ejection device consist of an ejection lever (28) mounted in a revolving manner around a shaft (29) and comprising a guiding part (30) provided with a passage (31) for a cartridge casing (22), whereby this ejection lever (28) tilts between a lower position in which the inlet of its passage (31) is situated in the trajectory of the cartridge casing (22) during the forward return of the moving parts (4) and a top position, a push button (33) being provided to eject the cartridge casing (22) from the passage (31) as soon as the ejection lever (28) reaches its top position, whereby this push button (33) preferably forms one piece with one of the moving parts (4).

9. Fire arm according to any of the preceding claims, **characterised in that** the ejector (25,26) is mounted on the closing element (7) close to the extractor, such that it will not exert any significant restoring torque on a cartridge casing (22) caught by the extractor (8).

10. Fire arm according to claim 9, **characterised in that** the ejector (25,26) comprises a push button (25) with a spring (26), mounted in an opening (27) in the closing element (7).
